# EUROPÄISCHE PATENTSCHRIFT

(11) **EP 1 333 976 B1**
(45) Veröffentlichungstag und Bekanntmachung des Hinweises auf die Patenterteilung: **23.08.2006**
(21) Anmeldenummer: 01980111.7
(22) Anmeldetag: 15.11.2001
(51) Int. Cl.: B41B 17/00

(54) **VERFAHREN ZUR HERSTELLUNG VON RASTERNÄPFCHEN IN EINER TIEFDRUCKFORM UND IN DEM VERFAHREN VERWENDBARER GRUNDKÖRPER**
METHOD FOR THE PRODUCTION OF SCREEN CAVITIES IN A ROTOGRAVURE FORM AND BASE BODY APPLICABLE IN SAID METHOD
PROCEDE DE REALISATION DE GODETS DE TRAME DANS UNE PLAQUE D'HELIOGRAVURE, ET CORPS DE BASE POUVANT ETRE UTILISE DANS CE PROCEDE

(30) Priorität: 15.11.2000 CH 221900
(43) Veröffentlichungstag der Anmeldung: 13.08.2003
(73) Patentinhaber: MDC Max Dätwyler AG, 3368 Bleienbach (CH)
(72) Erfinder: FRAUCHIGER, Jakob, CH-3652 Hilterfingen (CH)
(74) Vertreter: Roshardt, Werner Alfred
(86) Internationale Anmeldenummer: PCT/CH2001/000668
(87) Internationale Veröffentlichungsnummer: WO 2002/040272

(56) Entgegenhaltungen:
- EP-A- 1 172 227
- WO-A-96/34718
- DE-A- 3 035 714
- DE-A- 4 212 582

## Beschreibung

Die Erfindung betrifft ein Verfahren gemäss dem Oberbegriff des Patentanspruchs 1 und einen Grundkörper einer Tiefdruckform gemäss dem Oberbegriff des-Patentanspruchs 8.

### Stand der Technik

Aus der DE-A 2 218 393 ist ein gattungsfremdes Verfahren zur Herstellung von Tiefdruckformen mit Elektronenstrahlen bekannt. Bei der Herstellung von Tiefdruckformen mit Elektronenstrahlen ergaben sich Schwierigkeiten bei der Erzeugung von Rasternäpfchen mit einer Tiefe unter 10 µm. Die DE-A 2 218 393 hat deshalb vorgeschlagen, die mit Elektronenstrahlen zu gravierenden Oberflächen mit einer Trennschicht aus Silber bzw. Kupfersulfid mit einer Schichtdicke von lediglich 0,1 µm zu beschichten. Auf die Trennschicht wurde dann eine zweite Schicht aus Kupfer mit einer Schichtdicke von 15 µm aufgebracht. Trennschicht und zweite Schicht dienten lediglich dazu, auf Abtragungstiefe zu reduzieren. Nach dem Gravieren mit Elektronenstrahlen, wobei Näpfchen mit einer Tiefe bis zu 20 µm erzeugt wurden, verblieben beim nachträglichen Abziehen der Trenn- und Kupferschicht lediglich Näpfchen mit einer Tiefe von 5 µm; d.h. unter 10 µm, wie gewünscht.

Das in der DE-A 2 218 393 beschriebene Verfahren stellte aufgrund einer Erzeugung von zwei Schichten mit unterschiedlichen Materialen und einem Arbeiten im Vakuum ein kompliziertes Verfahren dar.

Aus der DE-A 30 35 714 ist ein weiteres Verfahren zur Herstellung von Drucknäpfchen für eine Tiefdruckform bekannt. Hierbei wurde die noch "rohe" Tiefdruckform mit einem ätzmittelresistenten Lack belegt. Der Lack wurde dann mit einer elektronischen Graviervorrichtung an den Stellen abgetragen, an denen später Rasternäpfchen vorhanden sein sollten. Als elektronische Graviervorrichtung wurde ein Stichel, ein Laserstrahl oder ein Elektronenstrahl verwendet. Nach dem gezielten Abtragen des Lacks erfolgte zur Erzeugung der Rasternäpfchen ein Ätzvorgang. Das hier beschriebene Herstellungsverfahren war kompliziert und zeitaufwendig.

Ein hierzu analoges Verfahren ist in der DE-A 2 344 233 beschrieben.

In der EP-B 0 473 973 wird nun vorgeschlagen, mittels Laserstrahlung eine direkte Gravur der Rastemäpfchen für die Tiefdruckform vorzunehmen, wobei hier darauf hingewiesen wird, dass eine Laserbearbeitung von Tiefdruckformen mit einer Aussenschicht aus Kupfer mit den nachfolgenden Schwierigkeiten verbunden waren:
1. Sehr starke Reflexion der Kupferschicht;
2. Hohe Schmelz- bzw. Verdampfungstemperatur von Kupfer;
3. Hohe Schmelz- bzw. Verdampfungswärme von Kupfer;
4. Gute Wärmeleitfähigkeit von Kupfer und damit starke Wärmeabgabe an die Umgebung der Rastemäpfchen.

Bei der Lasergravur von Kupferschichten ergab sich zudem ein überstehender Auswurfkraterrand am Näpfchen. Dieser Rand musste dann in mühevoller Weise entfernt werden.

Aus diesem Grund schlägt die EP-B 0 473 973 vor, die Näpfchen nicht mehr in Kupfer, sondem in Zink zu erzeugen.

Das in der EP-B 0 473 973 beschriebene Verfahren ist zwar einsetzbar, nachteilig bei den hiermit hergestellten Tiefdruckformen ist jedoch, dass die gesamte Tiefdrucktechnik nun einmal auf Kupfer als Material ausgerichtet ist, in dem sich die Rasternäpfchen befinden.

### Aufgabe der Erfindung

Aufgabe der Erfindung ist es, ein Verfahren vorzustellen sowie einen Grundkörper zu schaffen, bei dem bzw. auf dem Rastemäpfchen einer Tiefdruckform direkt mittels Laserstrahlung bevorzugt in Kupfer, aber auch in anderen Materialien ohne Auswurfskraterrand, d.h. gratfreie Rastemäpfchen herstellbar sind.

### Lösung der Aufgabe

Die Aufgabe wird dadurch gelöst, dass auf dem Grundkörper über dessen, für die Informationseinprägung vorgesehenen Oberschichtbereichen eine, bevorzugt nur eine einzige Abtragungsunterstützungsschicht aufgebracht wird, durch die hindurch Rasternäpfchen mit der Laserstrahlung durch Materialablation (Verdampfen und/oder Auswurf von geschmolzenem Material) in die Mantelbereiche eingebracht werden und anschliessend diese Unterstützungsschicht entfernt wird, worauf gratfreie Rastemäpfchen erhalten werden. Die Laserstrahlung ist eine zeitlich in ihrem intensitätsverlauf modulierte Strahlung. In der Regel wird man eine gepulste Strahlung verwenden, was jedoch nicht zwingend ist. Laserspikes, Q-switch, mode-locking usw. sind ebenfalls möglich. Bei der Entfernung der Unterstützungsschicht erfolgt keine Veränderung der Rastemäpfchen in den Oberschichtbereichen. Die Qualität der derart ohne Grat hergestellten Rastemäpfchen ist so gut, dass ohne Nachbehandlung eine Hartschicht, insbesondere eine Chromschicht, aufgebracht werden kann. Die Chromschicht bei derartigen Tiefdruckformen wird man vorzugsweise mit einer Schichtdicke zwischen 4 µm und 30 µm, insbesondere zwischen 8 µm und 10 µm aufbringen.

Die gratfreien Rasternäpfchen, vorzugsweise in Kupfer, lassen sich inbesondere dadurch erreichen, dass die Unterstützungsschicht derart ausgewählt wird, dass sie eine gute Energieeinkopplung für die Laserstrahlung mit einer guten Materialabtragungsinitierung (Ablation) zum darunterliegenden Material bei einer minimierten gerichteten Strahlungsrückstreuung ermöglicht. Eine minimierte Strahlungsrückstreuung ist wichtig, damit keine Strahlung zurück in den Laserresonator gelangt. Diese würde nämlich dort verstärkt und könnte Beschädigungen an den optischen Komponenten bewirken. Eine gute Energieeinkopplung der Laserstrahlung ist wichtig, da dann nur noch ein geringer Strahlungsanteil verbleibt, der überhaupt für eine Rückreflexion noch in Frage kommen könnte. Andererseits bewirkt eine gute Energieeinkopplung eine starke Aufheizung des Materials der Unterstützungsschicht. Ist die Unterstützungsschicht einmal in den flüssigen Zustand übergegangen, muss man sich praktisch keine Sorgen mehr betreffend Strahlungsabsorption machen.

Wählt man nun dieses Material der Unterstützungsschicht noch derart aus, dass bei seinem wesentlichen Materialanteil der Schmelzpunkt tief liegt, so tritt die hohe Strahlungsabsorption auch schnell ein. Der Schmelzpunkt sollte jedoch auf jeden Fall tiefer liegen als derjenige des darunterliegenden Oberschichtmaterials, in dem dann die Rastemäpfchen liegen. Sollen die Rastemäpfchen in Kupfer liegen, so sollte der Schmelzpunkt unter 1083 °C liegen. Lediglich vom Schmelzpunkt her, würden sich bei den Metallen Silber mit 961 °C, Aluminium mit 660 °C, Gold mit 1063 °C (was jedoch sofort von den Kosten her herausfällt), Gallium und Germanium mit 937 °C, Indium mit 927 °C, Blei mit 327 °C, Zinn mit 232 °C, Zink mit 419 °C usw. anbieten. Vernünftig verwendbar sind jedoch nur Materialien, deren Dämpfe nicht gesundheitsschädlich sind, da ansonsten grosse Aufwendung für eine Dampfabsaugung vorgenommen werden müssten. Unter einem wesentlichen Materialanteil des Schichtmaterials wird ein Prozentsatz verstanden, der die oben angeführte Eigenschaft hervorruft. Ein wesentlicher Materialanteil dürfte je nach Materialien bei einem Prozentanteil von 80 % bis nahe 100% liegen.

Das Material der Unterstützungsschicht soll einen Materialabtrag in dem die Druckinformation tragenden darunterliegenden Material bewirken. D.h. es soll durch die mit der Laserstrahlung eingebrachte örtliche Wärmeenergie möglichst rasch ein reproduziertes Schmelzen des darunterliegenden Materials erfolgen. Wie Versuche gezeigt haben, ist dieses reproduzierbare Schmelzen nur gegeben, wenn die Schichtdicke der Abtragungsunterstützungsschicht überall gleich dick ist. Ist dies der Fall, kann nämlich über die eingestrahlte maximale Pulsintensität und die Pulsform exakt das zu erzeugende Näpfchenvolumen vorgegeben werden. Das Näpfchenvolumen lässt sich am einfachsten experimentell ermitteln. Gute Ergebnisse haben sich bei Kupfer als informationstragender Schicht und Zink als Abtragungsunterstützungsschicht bei deren Schichtdicke zwischen 1 µm bis 15 µm, bevorzugt zwischen 5 µm und 10 µm mit einer Schichtdicketoleranz von kleiner als 10⁻³, bevorzugt von besser als 5 · 10⁻⁵ ergeben. Eine Zinkschicht mit einer derartigen Genauigkeit wird am besten galvanisch aufgebracht.

Durch Versuche konnte ferner festgestellt werden, dass das Material der Abtragungsunterstützungsschicht einen möglichst hohen Dampfdruck aufweisen sollte. Vom Laserpuls aus der informationstragenden Schicht ausgeworfenes "Untergrundmaterial", welches noch flüssig auf die Unterstützungsschicht fällt, bringt diese zum Schmelzen und Verdampfen und wird dann durch den Dampf unter einem weiteren Wärmeverlust weggeschleudert. Der Dampfdruck des "Untergrundmaterials" sollte mindestens fünfmal kleiner sein als derjenige des darauf liegenden Materials. Wird beim oben angeführten Beispiel verblieben, so hat Zink einen etwa 100 mal höheren Dampfdruck als Kupfer.

Das Material der Abtragungsunterstützungsschicht sollte gut, insbesondere chemisch, ohne Angreifen der informationstragenden Mantelbereiche entfernbar sein.

Die Wellenlänge der verwendeten Laserstrahlung ist der Absorption des Materials der Abtragungsunterstützungsschicht anzupassen. Auch ist die Wellenlänge gemäss den optischen Abbildungsgesetzen den Dimensionen der zu erzeugenden Rasternäpfchen anzupassen. Für Rastemäpfchen mit einem Durchmesser grösser als 10 µm kann ein CO₂-Laser (Wellenlänge 10,6 µm) verwendet werden. Für kleine Durchmesser wird man bevorzugt einen Nd:YAG-Laser (1,06 µm) verwenden. Eine Pulsformung sowie einen optischen Aufbau für die Strahlführung des Lasers wird man vorzugsweise derart vornehmen, wie in der EP 00 810 552.0 beschrieben. Wird ein Nd:YAG-Laser verwendet, hat sich auch in diesem Fall Zink als Material der Abtragungsunterstützungsschicht bewährt.

Die Abtragungsunterstützungsschicht initiert nicht nur einen Materialabtrag in dem darunter liegenden Material, sie bewirkt zudem eine Einschaltverzögerung für den Bohrvorgang in die darunterliegende Schicht. Der Laserpuls ist somit bereits auf einen gegenüber seinem Pulsanfangswert höheren Intensitätswert angestiegen, was eine Bohrintensitätserhöhung ergibt. Hierdurch ergibt sich eine gute, d.h. eine halbkugelförmige Rasternäpfchenform.

Weitere Vorteile der Erfindung sowie der Ausführungsvarianten ergeben sich auch noch aus dem untenstehenden Text.

Nachfolgend wird ein Ausführungsbeispiel angeführt, welches jedoch gemäss obigen Ausführungen in einem weiten Bereich auch materialmässig variierbar ist.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung der Ausführungsbeispiele verwendeten Zeichnungen zeigen:
- Fig. 1: einen Querschnitt durch den efindungsgemässen Grundkörper in vergrösserter Darstellung mit einem Rastemäpfchen erzeugenden, gepulsten Laserstrahl,
- Fig. 2: einen zu Figur 1 analogen Querschnitt, wobei hier die Abtragungsunterstützungsschicht entfernt ist und
- Fig. 3: einen zu den Figuren 1 und 2 analogen Querschnitt, wobei hier eine Hartschicht aufgebracht ist

Grundsätzlich sind in den Figuren gleiche Teile mit gleichen Bezugszeichen versehen.

### Wege zur Ausführung der Erfindung

Metallische Rotations-Tiefdruckformen sind üblicherweise aus mehreren funktionellen Elementen aufgebaut. Als Grundkörper **1** dient meist ein Stahlzylinder. Auf dem Stahlzylinder ist eine Kupferlage **3** mit einer Dicke von einigen Millimetem aufgebracht Die Kupferlage **3** ist die informationstragende Tiefdruckform. Die Information besteht aus einer Anordnung einer Vielzahl von Rastemäpfchen **5,** welche die für den Druck benötigte Farbe aufnehmen. Zur Erhöhung der Wiederstandsfähigkeit ist als oberste Schicht eine Chrombeschichtung **7** mit einer typischen Dicke von etwa 10 µm aufgebracht

Die Druckinformation wird nun direkt in die Kupferlage **3** in deren Oberschichtbereich **8** mit einem Strahl **9** eines gepulsten Nd:YAG-Lasers durch Materialabtragung eingebracht Um diese direkte Materialabtragung mit gratfreien Rastemäpfchen **5** zu erreichen, wird die Kupferoberfläche **11** galvanisch mit einer Zinkschicht **13** als Abtragungsunterstützungsschicht mit einer geringen Dickentoleranz (kleiner als 5 · 10⁻⁵) versehen. Die Gratfreiheit ist eine Voraussetzung für eine einwandfreie Qualität im Druckprozess.

Der Laserpuls **9** zur Erzeugung jeweils eines Rastemäpfchens **5** durchstösst unter einem Aufschmelzen die Zink-Schicht **13.** Festes Zink hat eine Absorption für die Strahlung **9** des Nd:YAG-Lasers von etwa 50 %. Ferner zeigt festes Zink so gut wie keine gerichtete Rückstrahlung. Geht das Zink aufgrund seines relativ tiefen Schmelzpunkts und seiner im Verhältnis zu Kupfer geringen Wärmeleitfähigkeit in den flüssigen Zustand über, erfolgt eine nahezu 100-prozentige Strahlungsabsorption. Es erfolgt eine starke örtliche Erwärmung des Zinks, welches weiterhin im absorbierenden Zustand diese an das darunterliegende Kupfer weitergibt, worauf dieses ebenfalls in den flüssigen Zustand übergeht. Kupfer ist nun von einer nahezu 100-prozentigen Reflexion für die Strahlung **9** des Nd:YAG-Lasers (wobei die Reflexion jedoch nicht zur Wirkung kommt, da das Kupfer noch von Zink bedeckt ist) im festen Zustand, jetzt flüssig in eine annähernd 100-prozentige Absorption übergegangen.

Der Kupfermaterialauswurf bzw. derjenige des Zinks **15** liegen auf der Zinkschicht **13** und können leicht entfernt werden, indem diese in einem folgenden Reinigungsprozess chemisch abgelöst wird. Die freigelegte Gravur (Rastemäpfchen **5)** im Kupfer **3** ist gratfrei und kann problemlos verchromt werden.

Mit der dünn aufgetragenen Zinkschicht **13** ist nun eine wirtschaftliche, direkte, gratfreie Lasergravur in Kupfer **3** möglich geworden. Zink verhindert insbesondere ein Anhaften der Aufschmelzungen, reduziert die Anfangsreflexion für die Laserstrahlung **9** und erlaubt deshalb einen effizienten Bohrprozess in Kupfer **3.**

Das gerade beschriebene Verfahren ist selbstverständlich nicht auf Zink **13** als Kupferbeschichtung beschränkt. Wie eingangs ausgeführt, sind eine Reihe anderer Materialien möglich. Die auf Kupfer **3** aufzubringende Abtragungsunterstützungsschicht muss auch nicht unbedingt eine Metallschicht sein. Auch Nicht-Metalle eignen sich, sofern sie die geforderten Eigenschaften betreffend Absorption, gerichteter Reflexion und Schmelzpunkt aufweisen.

Anstelle nur einer einzigen Abtragungsunterstützungsschicht **13** können auch mehrere Schichten übereinander angebracht werden. Es hat sich jedoch die einzige Zinkschicht **13** aus Kostengründen und aufgrund des einfachen Handlings bewährt.

Der Grundkörper **1** einer Tiefdruckform muss nicht unbedingt zylindrisch ausgebildet sein; er kann auch halbzylindrisch, flach oder anders geformt sein.

## Patentansprüche

1. Verfahren zur Herstellung einer Rastemäpfchen **(5)** als Druckinfomationen tragenden, vorzugsweise einen rotationssymmetrischen Grundkörper **(1)** aufweisenden, Tiefdruckform mittels zeitlich modulierter, insbesondere gepulster Laserstrahlung **(9), dadurch gekennzeichnet, dass** auf dem Grundkörper **(1)** über dessen, für eine Informationseinprägung vorgesehenen Oberschichtbereichen **(8)** eine Abtragungsunterstützungsschicht **(13)** aufgebracht wird, durch die hindurch Rasternäpfchen **(5)** mit der Laserstrahlung **(9)** in die Oberschichtbereiche **(8)** durch Materialablation eingebracht werden und anschliessend diese Abtragungsunterstützungsschicht **(13)** entfernt wird, worauf gratfreie Rastemäpfchen **(5)** erhalten werden.

2. Verfahren nach Anspruch 1, **dadurch gekennzeichnet, dass** nur eine einzige Abtragungsunterstützungsschicht **(13)** aufgebracht, und nach deren Entfernen eine Hartschicht **(7),** insbesondere eine Chromschicht **(7),** vorzugsweise mit einer Schichtdicke zwischen 4 µm und 30 µm, insbesondere zwischen 8 µm und 10 µm, aufgebracht wird und vorzugsweise die für die Informationseinprägung vorgesehenen Schichtbereiche **(8)** aus Kupfer sind.

3. Verfahren nach Anspruch 1 oder 2, **dadurch gekennzeichnet, dass** die Unterstützungsschicht **(13)** derart ausgewählt wird, dass sie eine gute Energieeinkopplung für die Laserstrahlung **(9)** mit einer guten Materialabtragungsinitüerung zum darunterliegenden Material **(3, 8)** bei einer minimierten gerichteten Strahlungsrückstreuung ermöglicht.

4. Verfahren nach einem der Ansprüche 1 bis 3, **dadurch gekennzeichnet, dass** die Unterstützungsschicht **(13)** mit einer bis auf eine Toleranz konstanten Dicke aufgebracht wird, um die Rasternäpfchentiefe über eine einstellbare Energie bzw. einen zeitlich modulierten Intensitätsverlauf der Laserstrahlung **(9)** mit einem vorgebbaren, reproduzierbaren Formfaktor erzeugen zu können, und die Unterstützungsschicht **(13)** mit einer Dicke zwischen 1 µm und 15 µm, insbesondere zwischen 5 µm und 10 µm, speziell galvanisch, unter besonderer Beachtung einer Schichtdickentoleranz kleiner als 10⁻³, vorzugsweise kleiner als 5.10⁻⁵, aufgebracht wird.

5. Verfahren nach einem der Ansprüche 1 bis 4, **dadurch gekennzeichnet, dass** für die Unterstützungsschicht **(13)** ein Material mit einem hohen Dampfdruck, vorzugsweise mit mindestens einem um den Faktor fünf höheren als Kupfer ausgewählt wird und namentlich die Unterstützungsschicht **(13)** gut, insbesondere chemisch, ohne Angreifen der informationstragenden Schichtbereiche **(8)** entfernbar ist.

6. Verfahren nach einem der Ansprüche 1 bis 5, **dadurch gekennzeichnet, dass** ein wesentlicher Materialanteil der Unterstützungsschicht **(13)** derart ausgewählt wird, dass er einen tiefen Schmelzpunkt, vorzugsweise unter demjenigen von Kupfer, insbesondere unter 500 °C hat und vor allem ein Metall, insbesondere Zink ist.

7. Verfahren nach einem der Ansprüche 1 bis 6, **dadurch gekennzeichnet, dass** eine Laserstrahlung **(9)** mit einer bevorzugten Wellenlänge zwischen 0,8 µm und 11 µm, vorzugsweise die Strahlung eines CO₂-Lasers, insbesondere bei Rasternäpfchen im Mikrometerbereich die Strahlung eines Nd:YAG-Lasers verwendet wird.

8. Grundkörper **(1)** einer Tiefdruckform, in dessen Oberschichtbereich bzw. -bereiche **(8)** Rasternäpfchen **(5)** als Druckinformation mit zeitlich modulierter, insbesondere gepulster Laserstrahlung **(9)** mit einem Verfahren gemäss der Ansprüche 1 bis 7 einbringbar sind, **dadurch gekennzeichnet, dass** jeder Oberschichtbereich **(8)** mit einer einzigen, entfembaren, als Abtragungsunterstützungsschicht **(13)** wirkenden Schicht bedeckt ist, durch die hindurch Rastemäpfchen **(5)** mit der Laserstrahlung **(9)** einbringbar sind, ein wesentlicher Materialanteil der Unterstützungsschicht **(13)** ein Metall ist, und die Unterstützungsschicht **(13)** gegenüber dem Oberflächenbereich bzw. den -bereichen eine bessere Energieeinkopplung für die Laserstrahlung **(9)** mit einer guten Materialabtragungsinitiierung zum darunterliegenden Material **(3)** bei einer minimierten gerichteten Strahlungsrückstreuung ermöglicht.

9. Grundkörper **(1)** nach Anspruch 8, **dadurch gekennzeichnet, dass** die für die Informationseinprägung vorgesehenen Schichtbereiche **(8)** aus Kupfer sind und die Unterstützungsschicht **(13)** eine Dicke zwischen 1 µm und 15 µm, insbesondere zwischen 5 µm und 10 µm, mit einer Schichtdickentoleranz kleiner als 10⁻³, insbesondere kleiner als 5 · 10⁻⁵ hat, wobei die Unterstützungsschicht **(13)** ein Material mit einem hohen Dampfdruck, vorzugsweise mit mindestens einem um den Faktor fünf höheren als Kupfer ist und namentlich die Unterstützungsschicht **(13)** gut, insbesondere chemisch, ohne Angreifen der informationstragenden Schichtbereiche **(8)** entfernbar ist.

10. Grundkörper **(1)** nach Anspruch 8 oder 9, **dadurch gekennzeichnet, dass** ein wesentlicher Materialanteil der Unterstützungsschicht **(13)** einen tiefen Schmelzpunkt, vorzugsweise unter demjenigen von Kupfer, insbesondere unter 500°C hat und insbesondere Zink ist.

## Claims

1. A method for the production of a rotogravure form carrying screen cavities (5) as print information, the form preferably comprising a rotation-symmetrical base body (1), by means of time-modulated, particularly pulsed laser radiation (9), **characterised in that** an erosion support layer (13) is deposited on the base body (1) over its upper-layer regions (8) provided for information engraving, through which the screen cavities (5) are produced in the upper-layer regions (8) with the laser radiation (9) by means of material ablation, and this erosion support layer (13) is subsequently removed, after which burr-free screen cavities (5) are obtained.

2. The method according to claim 1, **characterised in that** only a single erosion support layer (13) is deposited, and after its removal a hard layer (7), in particular a chromium layer (7), preferably with a layer thickness between 4 µm and 30 µm, in particular between 8 µm and 10 µm, is deposited and the layer regions (8) provided for the information engraving are preferably made of copper.

3. The method according to claim 1 or 2, **characterised in that** the support layer (13) is selected in such a way that it enables good energy coupling for the laser radiation (9) with good material erosion initiation for the material (3, 8) lying thereunder at the same time as minimised directed radiation backscattering.

4. The method according to any one of claims 1 to 3, **characterised in that** the support layer (13) is deposited with a thickness that is constant up to a tolerance, in order that the screen cavity depth can be produced with a preselectable, reproducible form factor by an adjustable energy, or more precisely a time-modulated intensity course of the laser radiation (9), and that the support layer (13) is deposited with a thickness between 1 µm and 15 µm, in particular between 5 µm and 10 µm, especially galvanically, with particular regard to a layer thickness tolerance of less than 10⁻³, preferably less than 5.10⁻⁵.

5. The method according to any one of claims 1 to 4, **characterised in that** a material with a high vapour pressure, preferably with at least one that is higher by a factor five than copper, is selected for the support layer (13), and in particular the support layer (13) can be readily removed, in particular chemically, without attack of the information-carrying layer regions (8).

6. The method according to any one of claims 1 to 5, **characterised in that** a substantial material proportion of the support layer (13) is selected in such a way that it has a low melting point, preferably below that of copper, in particular below 500°C, and in particular is a metal, in particular zinc.

7. The method according to any one of claims 1 to 6, **characterised in that** a laser radiation (9) with a preferred wavelength between 0.8 µm and 11 µm, preferably the radiation of a CO₂ laser, especially in the case of screen cavities in the micrometer range the radiation of an Nd:YAG laser, is used.

8. A base body (1) of a rotogravure form, in the upper-layer region or regions (8) whereof screen cavities (5) are produced as print information by means of time-modulated, particularly pulsed laser radiation (9), with a method according to claims 1 to 7, **characterised in that** each upper-layer region (8) is covered with a single, removable layer acting as an erosion support layer (13), through which the screen cavities (5) can be produced with the laser radiation (9), a substantial material proportion of the support layer (13) is metal, and the support layer (13), compared with the surface region or regions, enables better energy coupling for the laser radiation (9) with good material erosion initiation for the material (3) lying thereunder at the same time as a minimised directed radiation backscattering.

9. The base body (1) according to claim 8, **characterised in that** the layer regions (8) provided for the information engraving are made of copper and the support layer (13) has a thickness between 1 µm and 15 µm, in particular between 5 µm and 10 µm, with a layer thickness tolerance of less than 10⁻³, in particular less than 5.10⁻⁵, whereby the support layer (13) is a material with a high vapour pressure, preferably with at least one that is higher by a factor five than copper, and in particular the support layer (13) can be readily removed, in particular chemically, without attack of the information-carrying layer regions (8).

10. The base body (1) according to claim 8 or 9, **characterised in that** a substantial material proportion of the support layer (13) has a low melting point, preferably below that of copper, in particular below 500°C, and in particular is zinc.

## Revendications

1. Procédé pour la fabrication d'un moule de rotogravure portant des alvéoles de trame (5) en tant qu' information d'impression, le moule présentant de préférence un corps de base (1) symétrique en rotation, au moyen d'un rayonnement laser modulé, en particulier pulsé (9), **caractérisé en ce que** sur les zones de couche supérieure du corps de base (1) prévues pour une empreinte d'information, il est appliqué une couche de support d'érosion (13) par laquelle sont introduites des alvéoles de trame (5) par le rayonnement laser (9) dans les zones supérieures (8) par érosion de matière et ensuite cette couche de support d'érosion (13) étant éliminée ce qui permet d'obtenir des alvéoles de trame (5) sans bavure.

2. Procédé selon la revendication 1, **caractérisé en ce que** seulement une couche unique de support d'érosion (13) est appliquée et après son élimination, il est appliqué une couche dure (7) en particulier une couche de chrome (7) présentant de préférence une épaisseur comprise entre 4 µm et 30 µm, en particulier entre 8 µm et 10 µm et de préférence les zones de couches (8) prévues pour la gravure d'information sont en cuivre.

3. Procédé selon la revendication 1 ou 2, **caractérisé en ce que** la couche de support (13) est sélectionnée de sorte qu'elle permet un bon couplage d'énergie pour le rayonnement laser (9) avec une bonne initiation d'érosion de matière pour le matériau sous-jacent (3, 8) en présence d'une rétrodiffusion de rayonnement orientée minimisée.

4. Procédé selon l'une des revendications 1 à 3, **caractérisé en ce que** la couche de support (13) est appliquée avec une épaisseur constante dans le cadre de la tolérance, pour pouvoir obtenir la profondeur d'alvéole de trame par l'intermédiaire d'une énergie réglable respectivement d'une courbe d'intensité modulée temporellement du rayonnement laser (9) avec un facteur de forme prédéterminable et reproductible et **en ce que** la couche de support (13) est appliquée avec une épaisseur comprise entre 1 *µ* et 15 *µ*m en particulier 5 *µ*m et 10 *µ*m par galvanisation spéciale en tenant compte particulièrement d'une tolérance d'épaisseur de couche inférieure à 10⁻³, de préférence inférieure à 5.10⁻⁵.

5. Procédé selon l'une des revendications 1 à 4, **caractérisé en ce que** pour la couche de support (13), il est sélectionné un matériau avec une pression de vapeur élevée, de préférence avec au moins une pression supérieure d'un facteur cinq à celui du cuivre et nommément la couche de support (13) est facilement éliminable en particulier chimiquement sans attaquer les zones de couche portant l'information (8).

6. Procédé selon l'une des revendications 1 à 5, **caractérisé en ce qu'**une part essentielle du matériau de la couche de support (13) est sélectionnée de sorte qu'il présente un point de fusion bas, de préférence inférieur à celui du cuivre, en particulier inférieur à 500°C et est avant tout un métal en particulier du zinc.

7. Procédé selon l'une des revendications 1 à 6, **caractérisé en ce qu'**un rayonnement laser (9) est utilisé avec une longueur d'onde préférée comprise entre 0,8 µm et 11 µm, de préférence le rayonnement d'un laser CO2, en particulier en cas d'alvéoles de trame comprises dans la plage du micromètre, le rayonnement d'un laser Nd:YAG est utilisé.

8. Corps de base(1) d'un moule de rotogravure dans la zone de couche supérieure respectivement les zones de couches supérieures (8) duquel peuvent être insérées des alvéoles de trames (5) en tant qu'information d'impression avec un rayonnement laser modulé (9) selon le procédé d'après les revendications 1 à 7, **caractérisé en ce que** chaque zone de couche supérieure (8) est recouverte d'une seule couche éliminable, agissant comme couche de support d'érosion. à travers laquelle des alvéoles de trame (5) peuvent être insérées par le rayonnement laser (9), une part essentielle de la couche de soutien (13) est un métal et la couche de soutien (13) permet vis-à-vis de la zone respectivement des zones de surface un meilleur couplage d'énergie pour le rayonnement laser (9) avec une bonne initiation d'érosion de matériau au matériau sous-jacent (3) pour une diffusion de rayonnement orientée minimisée.

9. Corps de base (1) selon la revendication 8, **caractérisé en ce que** les zones de couche (8) prévues pour la gravure d'information sont en cuivre et la couche de support (13) a une épaisseur comprise entre 1 µm et 15 µm, en particulier entre 5 µm et 10 µm avec une tolérance d'épaisseur de couche inférieure à 10⁻³, en particulier 5·10⁻⁵, la couche de support (13) pouvant être éliminée facilement en particulier chimiquement sans attaque des zones de couche (8) portant les informations.

10. Corps de base (1) selon la revendication 8 ou 9, **caractérisé en ce qu'**une part essentielle de matériau (13) présente un point de fusion bas de préférence inférieur à celui du cuivre, en particulier inférieur à 500°c et est en particulier du zinc.
